# EUROPÄISCHE PATENTANMELDUNG

(11) **EP 0 212 378 A2**
(43) Veröffentlichungstag der Anmeldung: **04.03.1987**
(21) Anmeldenummer: 86110564.1
(22) Anmeldetag: 30.07.1986
(51) Int. Cl.: B07B 1/34

(54) **Siebvorrichtung**

(30) Priorität: 23.08.1985 DE 3530120
(71) Anmelder: Fried. Krupp Gesellschaft mit beschränkter Haftung, D-45143 Essen (DE)
(72) Erfinder: Fendler, Günter, D-4100 Duisburg 1 (DE); Leymann, Helmut, D-4100 Duisburg 14 (DE); Tegethoff, Rüdiger, D-4630 Bochum 6 (DE)

(57) **Zusammenfassung**

Siebvorrichtungen, deren Siebfläche durch von unten wirksame, als Blattfedern ausgebildete Schlagleisten ausgelenkt wird, weisen den Nachteil auf, daß die Randabschnitte des Siebbelages nicht ausgelenkt werden können und daß bei ungünstigen Betriebsbedingungen die Standzeit der Schlagleisten zu gering ist.

Zur Verbesserung der Wirtschaftlichkeit und Betriebssicherheit derartiger Siebvorrichtungen wird der Vorschlag unterbreitet, die Schlagleisten (9) in sich starr auszubilden und ihre den Siebbelag (2) auslenkenden Beaufschlagungsseiten (9a) mit einer in Richtung der Sieb-Durchwölbung konvex verlaufenden Krümmung auszustatten.

## Beschreibung

Die Erfindung betrifft eine Siebvorrichtung mit einem seitlich nachgiebig eingespannten, eine rechteckförmige Siebfläche aufweisenden Siebbelag und mit von unten gegen diesen wirksamen Schlagleisten, die sich zwischen den Sieb-Einspannlagern erstrecken und die unter Einwirkung eines Schwingungsantriebs einen Durchwölbungshub senkrecht zur Siebfläche ausführen.

Eine aus der DE-PS 24 41 859 bekannte Siebvorrichtung der eingangs erwähnten Gattung ist mit Schlagleisten in Form von Blattfedern ausgestattet, deren Schlaglänge etwas kleiner ist als die Nutzbreite des Siebbelages und deren Enden auf nach unten elastisch nachgebenden Lagern aufliegen. Jede Blattfeder steht unter Zwischenschaltung eines Seils mit einem Schwingungsantrieb in Verbindung. Zum Schutze des Siebbelages und der Blattfedern gegen Beschädigung sind letztere auf ihrer gegen den Siebbelag gerichteten Fläche mit einer nachgiebigen Kunststoffbeschichtung versehen.
Der Nachteil der bekannten Siebvorrichtung besteht darin, daß die Randabschnitte des Siebbelages nicht ausgelenkt werden können: Um eine Beschädigung des Siebbelages zu vermeiden, müssen dessen Bewegungen im Einspannbereich wesentlich kleiner sein als in der Siebmitte.
Bei Einsatzfällen mit hoher Beanspruchung - beispielsweise bei der Naßsiebung und/oder falls Siebbeläge mit größerer Drahtstärke Verwendung finden - ist die Standzeit von Blattfedern im übrigen verhältnismäßig gering, so daß die Siebvorrichtung unerwünscht häufig stillgesetzt werden muß.

Aus der US-PS 2 329 773 ist bereits ein Vibrationssieb mit in Längsrichtung des Siebbelages aufeinanderfolgenden Schlagleisten bekannt, die nachgiebig beschichtet sind und, abgestützt an einem in Sieb-Längsrichtung verlaufenden Träger, mit einem Schwingungsantrieb in Verbindung stehen. Die Schlagleisten sind dabei in der Weise an dem Träger gehalten, daß ihre dem Siebbelag entgegengerichteten Beaufschlagungsseiten in Sieb-Längsrichtung eine schwach konvex gekrümmte Kurve beschreiben. Diese Ausbildung stellt sicher, daß der Siebbelag ständig eine nach unten gerichtete Rückstellkraft erzeugt. Da der Siebbelag lediglich in Längsrichtung eingespannt ist, müssen seine Randabschnitte mittels elastisch verformbarer Stützen gegen den Austritt von Siebmaterial abgedichtet werden.

Der Erfindung liegt die Aufgabe zugrunde, die Wirtschaftlichkeit und Betriebssicherheit einer Siebvorrichtung der eingangs erwähnten Gattung zu verbessern. Insbesondere soll dabei sichergestellt sein, daß auch die Randabschnitte des Siebbelages weitestmöglich erregt werden können, ohne diesen und die Schlagleisten übermäßig zu beanspruchen.

Die gestellte Aufgabe wird durch eine Siebvorrichtung gelöst, welche im wesentlichen die Merkmale des Anspruchs 1 aufweist. Der Grundgedanke der Erfindung besteht danach darin, den seitlich nachgiebig eingespannten Siebbelag mittels in sich starr ausgebildeter Schlagleisten auszulenken, deren dem Siebbelag zugewandte Beaufschlagungsseiten in Richtung der Sieb-Durchwölbung konvex gekrümmt sind. Der gekrümmte Verlauf der Beaufschlagungsseiten hat zur Folge, daß der Durchwölbungshub des Siebbelages in Richtung auf seine Randabschnitte und die zugehörigen Einspannlager allmählich, d.h. ohne schlagartigen Übergang, auf den Wert Null absinkt. Es ist dementsprechend möglich, ohne Beschädigung des Siebes auch in den Randabschnitten eine Absiebung vorzunehmen, und zwar bei ausreichender Standzeit der Schlagleisten und des Siebes auch unter außergewöhnlichen Betriebsbedingungen, die beispielsweise den Einsatz von Drahtgeweben mit größerer Drahtdicke erforderlich machen.

Der Erfindungsgegenstand ermöglicht die Verwendung von Drahtgeweben, deren offene Siebfläche bis zu 2,5 mal so groß ist wie die von Schweißspaltsieben oder mit Kunststoffbelägen ausgestatteten Sieben gleicher Trenngröße.
Vorzugsweise ist die Krümmung der Beaufschlagungsseite jeder Schlagleiste der bei der Sieb-Durchwölbung vorliegenden Biegelinie angepaßt (Anspruch 2).

Die Länge der Beaufschlagungsseite sollte der Nutzbreite des Siebbelages entsprechen (Anspruch 3).

Damit die Schlagleisten stets unverändert den gewünschten Durchwölbungshub ausführen, sind sie mit ihre Schwingungsrichtung festlegenden Führungen ausgestattet (Anspruch 4). Die Rückstellung der Schlagleisten kann dadurch herbeigeführt oder dadurch zusätzlich unterstützt werden, daß sie unter Zwischenschaltung von Federelementen - insbesondere im Bereich der Führungen (vgl. Anspruch 4) - an einer ortsfesten Tragkonstruktion abgestützt sind (Anspruch 5).
Das Schwingungssystem bestehend aus den Schlagleisten und dem Schwingungsantrieb kann in der Weise verwirklicht sein, daß die Verbindungsglieder zwischen den Schlagleisten und dem Schwingungsantrieb in sich starr ausgebildet sind (Anspruch 6), beispielsweise einen umlaufenden Exzenter gelenkig mit den Schlagleisten verbinden. Bei einer derartigen Ausführungsform kann ggf. auf die federnde Abstützung der Schlagleisten verzichtet werden.
Bei einer anderen vorteilhaften Ausführungsform des Erfindungsgegenstandes sind die Verbindungsglieder zwischen dem Schwingungsantrieb und den Schlagleisten als nur Zugkräfte aufnehmende Zugelemente ausgebildet (Anspruch 7). Die Verwendung beispielsweise eines Seils als Zugelement hat den Vorteil, daß die Schlagleisten zeitweilig unabhängig vom Schwingungsantrieb ihrer Eigenfrequenz entsprechende Schwingungsbewegungen ausführen können, welche die Siebwirkung begünstigen. Die Rückstellung der Schlagleisten in Richtung auf den Siebbelag erfolgt dabei über die bereits erwähnten Federelemente (vgl. Anspruch 5).

Zum Schutze insbesondere des Siebbelages gegen Beschädigungen ist zumindest eines der sich bei der Beaufschlagung berührenden Teile - d.h. die Schlagleiste und der Siebbelag - im Berührungsabschnitt mit einer nachgiebigen Beschichtung ausgestattet (Anspruch 8). Diese kann insbesondere aus elastisch verformbarem Kunststoff oder aus Gummi bestehen.

Bedingt durch die Beschleunigung des Siebbelages auch noch in der Nähe der Randabschnitte und durch die Möglichkeit der Verwendung einer verhältnismäßig großen offenen Siebfläche weist der Erfindungsgegenstand eine bessere Entwässerungswirkung auf als vergleichbare Siebvorrichtungen und ist daher insbesondere auch für die Naßabsiebung geeignet (Anspruch 9).

Die genannten Eigenschaften (verhältnismäßig große offene Siebfläche, ausreichende Beschleunigung des Siebbelages, erhöhte Standzeit des Siebbelages und der Schlagleisten) lassen den Einsatz der erfindungsgemäßen Siebvorrichtung als Kontrollsieb bei Flotationsvorgängen zu: Diese ermöglicht es, die zugeführte Trübe ohne Verstopfungsgefahr des Siebes von etwa vorhandenen Überkorngrößen zu befreien.

Die Erfindung wird nachfolgend anhand mehrerer in der Zeichnung dargestellter Ausführungsbeispiele im einzelnen erläutert.
Es zeigt:
Fig. 1 stark schematisiert den Aufbau der Siebvorrichtung in Längsrichtung,
Fig. 2 in schematischer Darstellung einen Teil-Querschnitt durch eine Siebvorrichtung mit in sich starren Schlagleisten, die unter Zwischenschaltung eines Seiles mit dem zugehörigen Schwingungsantrieb in Verbindung stehen und seitlich federnd am Siebrahmen abgestützt sind,
Fig. 3 in schematischer Darstellung einen Teil-Querschnitt durch eine Sieb-Vorrichtung mit in sich starren Schlagleisten, die seitlich lediglich über Führungsbolzen abgestützt sind und unter Zwischenschaltung eines starren Verbindungsgliedes mit dem zugehörigen Schwingungsantrieb in Verbindung stehen,
Fig. 4 einen Teilschnitt durch eine Siebvorrichtung im Bereich der seitlichen Abstützung einer Schlagleiste und
Fig. 5, 6 als Teilschnitt die Ausbildung einer Schlagleiste, welche über ein Seil bzw. über ein starres Verbindungsglied mit dem nicht dargestellten Schwingungsantrieb in Verbindung steht.

Die Siebvorrichtung (Fig. 1) weist als Hauptbestandteile einen Siebrahmen mit dem Vorder- bzw. Hinterabschnitt 1a und 1b, einen am Siebrahmen eingespannten Siebbelag 2 und einen Schwingungsantrieb 3 auf. Der Siebbelag 2 ist im Bereich des Hinterabschnitts über ein Widerlager 3 bezüglich des Siebrahmens unbeweglich gehalten; das Widerlager 4 im Bereich des Vorderabschnitts 1a ist über Spannbolzen 5 beweglich gehalten, über welche die Siebvorspannung in Längsrichtung verändert werden kann. Der einen Elektromotor aufweisende Schwingungsantrieb 3 ist unter Zwischenschaltung einer Kupplung 6 mit einer am Siebrahmen gelagerten Exzenterwelle 7 befestigt, welche ihrerseits über bewegliche oder in sich starre Verbindungsglieder 8 quer zur Längsrichtung des Siebbelages 2 angeordnete Schlagleisten 9 antreibt. Diese sind derart angeordnet und ausgebildet, daß die bei umlaufender Exzenterwelle 7 den Siebbelag 2 in periodisch wiederkehrenden Zeitabständen in Richtung des Pfeiles 2′, d.h. senkrecht zur Fläche des Siebbelages 2, beschleunigen und dabei aus der dargestellten Ruhelage auslenken.

Die seitliche Einspannung des Siebbelages 2 sowie die Ausbildung und Abstützung der zugehörigen Schlagleisten 9 sind insbesondere aus Fig. 2 und 3 ersichtlich. Der linke Randabschnitt 2a des Siebbelages 2 ist über ein Einspannlager 10 unbeweglich an der benachbarten Seitenwand 1c des Siebrahmens befestigt. Im Gegensatz dazu stützt sich der rechte Randabschnitt 2b über ein schwenkbares Einspannlager 11 mit einer Schwenkachse 11a beweglich an der rechten Seitenwand 1d des Siebrahmens ab. Unterhalb der Schwenkachse 11a ist das Einspannlager 11 mit Spannbolzen 11b ausgestattet, deren Lage bezüglich der Seitenwand 1d durch eine Vorspannfeder 12 festgelegt ist: Der Siebbelag 2 kann also entgegen der Wirkung der Vorspannfeder 12 in Richtung des Pfeiles 2′ nach oben ausgelenkt werden, wobei das rechte Einspannlager 11 eine Schwenkbewegung im Uhrzeigersinn ausführt.

Die von unten gegen den Siebbelag 2 wirksamen Schlagleisten 9 sind in der Weise beweglich am Siebrahmen, d.h. an den Seitenwänden 1c und 1d, gehalten, daß sie den Siebbelag 2 in der dargestellten Ruhelage gerade berühren.
Jede Schlagleiste 9 - die in sich starr ausgebildet ist - stützt sich über in ihrem Seitenbereich angeordnete Führungsbolzen 13 unter Zwischenschaltung zweier Federn 14, in lotrechter Richtung beweglich an Haltekonsolen 16 ab, die mit der Seitenwand 1c bzw. 1d in Verbindung stehen.

Bei der Ausführungsform gemäß Fig. 2 ist das Verbindungsglied 8 zwischen der Exzenterwelle 7 des Schwingungsantriebs und den Schlagleisten 9 als lediglich Zugkräfte aufnehmendes Zugelement ausgebildet, d.h. es besteht beispielsweise aus einem Seil 17.

Die dem Siebbelag 2 zugewandte Beaufschlagungsseite 9a der Schlagleisten 9 ist konvex gekrümmt, und zwar vorzugsweise derart, daß sie der bei der Sieb-Durchwölbung vorliegenden Biegelinie - bezeichnet mit 2" - zumindest annähernd entspricht. Die beschriebene Ausbildung der Beaufschlagungsseite 9a hat den Vorteil, daß der Siebbelag über seine gesamte Nutzbreite ohne Überbeanspruchung im Bereich der Einspannlager 10 und 11 ausgelenkt werden kann. Die Form der Beaufschlagungsseite stellt dabei sicher, daß der Durchwölbungshub der Schlagleisten und des Siebbelages mit der Annäherung an die Einspannlager 10 und 11 schließlich den Wert Null annimmt. Da also durch die angepaßte Krümmung der Beaufschlagungsseite 9a eine unzulässige Beanspruchung des Siebbelages 2 im Einspannbereich vermieden wird, weist dieser auch dann eine ausreichende Standzeit auf, wenn Drahtgewebe mit einer verhältnismäßig geringen Drahtstärke zum Einsatz kommen. Das Sieb kann im übrigen eine offene Siebfläche aufweisen, die bis zu 2,5 mal so groß ist wie die von Schweißspaltsieben oder mit Kunststoffbelägen ausgestatteten Sieben für gleiche Trenngröße.
Der Vorteil der Ausführungsform gemäß Fig. 2 ist im übrigen darin zu sehen, daß der Siebbelag2angesichts der federnden Abstützung der Schlagleisten 9 die Siebwirkung unterstützende Schwingungen ausführen kann, solange das Seil 17 nicht gespannt ist.

Bei der Ausführungsform gemäß Fig. 3 besteht das Verbindungsglied zwischen den in sich starren Schlagleisten 9 und der Exzenterwelle 7 des Schwingungsantriebs aus einem in sich starren Verbindungshebel 18; dieser ist über Gelenkpunkte 18a und 18b schwenkbar sowohl an der betreffenden Schlagleiste 9 als auch an der Exzenterwelle 7 befestigt.
Jede Schlagleiste 9 weist als Führung lediglich zwei Führungsbolzen 13 auf, die sich über Führungshülsen 19 in lotrechter Richtung beweglich an den bereits er wähnten Haltekonsolen 16 der Seitenwände 1c und 1d abstützen.
Angesichts der Verwendung in sich starrer Verbindungsglieder 18 kann bei der in Rede stehenden Ausführungsform auf die Verwendung von Federelementen im Bereich der Schlagleisten verzichtet werden.

Die Ausführungsform gemäß Fig. 3 kann jedoch auch in der Weise ausgestaltet sein, daß jede Schlagleiste 9 sich in der Nähe der Seitenwände des Siebrahmens zusätzlich über zwei Federn 14 und 15 an der betreffenden Haltekonsole 16 abstützt (vgl. dazu Fig. 4). Die obenliegende Feder 14 ist dabei außerhalb der Führungshülse 19 zwischen einer Anschlaghülse 20 und der die Führungshülse 19 tragenden Haltekonsole 16 angeordnet; die untenliegende Feder 15 stützt sich zwischen der Haltekonsole 16 und einer Anschlaghülse 21 ab, die ihrerseits auf zwei gegeneinander angezogenen Einstellmuttern 22 des Führungsbolzens 13 ruht.

Um insbesondere den Siebbelag 2 vor Beschadigungen durch die Schlagleisten 9 zu schützen, sind die beiden jeweils zusammenwirkenden Teile im Berührungsabschnitt mit einer nachgiebigen Beschichtung aus Gummi, gummiähnlichem Werkstoff oder Kunststoff ausgestattet. Diese Beschichtung besteht im Falle des Siebes 2 aus schmalen Streifen 23 (vgl. Fig. 5 und 6), die auf der Unterseite des Siebes 2 befestigt sind. Die Beschichtung der Schlagleisten 9 besteht aus einer Art Hohlleiste 24, welche die dem Sieb 2 zugewandte, gekrümmte Beaufschlagungsseite 9a umschließt.
Die in sich starre, d.h. biegesteife Ausbildung der Schlagleisten 9 läßt sich in einfacher Weise dadurch verwirklichen, daß hochkantstehende Platten Verwendung finden. Diese lassen sich ohne besonderen Aufwand mit einem verformbaren Zugelement in Form eines Seiles 17 (Fig. 5) oder mit einem in sich starren Verbindungsglied in Form zweier Zuglaschen 18 (Fig. 6) verschrauben. Letztere stehen über den bereits erwähnten Gelenkpunkt 18b mit der Exzenterwelle 7 des Schwingungsantriebs beweglich in Verbindung (vgl. dazu Fig. 3).
Bedingt durch die dem Durchwölbungshub des Siebbelages angepaßte Krümmung der Beaufschlagungsseiten und durch die biegesteife Ausbildung der Schlagleisten können diese die gesamte Nutzbreite des Siebbelages erfassen, ohne daß eine Überbeanspruchung insbesondere des Siebbelages in der Nähe der Einspannlager zu befürchten ist.
Die durch die biegesteife Ausbildung der Schlagleisten erzwungene Beschleunigung und Durchwölbung des Siebbelages hat eine besonders gute Entwässerungswirkung zur Folge; die erfindungsgemäße Siebvorrichtung kann daher ohne Verstopfungsgefahr auch zur Naßabsiebung - insbesondere als Kontrollsieb zur Beseitigung von Bestandteilen mit Überkorn bei Flotationsvorgängen - eingesetzt werden.

## Patentansprüche

1. Siebvorrichtung mit einem seitlich nachgiebig eingespannten, eine rechteckförmige Siebfläche aufweisenden Siebbelag und mit von unten gegen diesen wirksamen Schlagleisten, die sich zwischen den Sieb-Einspannlagern erstrecken und die unter Einwirkung eines Schwingungsantriebs einen Durchwölbungshub senkrecht zur Siebfläche ausführen,**dadurch gekennzeichnet**, daß die Schlagleisten (9) in sich starr ausgebildet und ihre den Siebbelag (2) auslenkenden Beaufschlagungsseiten (9a) in Richtung der Sieb-Durchwölbung konvex gekrümmt sind.

2. Vorrichtung nach Anspruch 1, dadurch gekennzeichnet, daß die Krümmung der Beaufschlagungsseiten (9a) der bei der Sieb-Durchwölbung vorliegenden Biegelinie (2") angepaßt ist.

3. Vorrichtung nach Anspruch 1 oder 2, dadurch gekennzeichnet, daß die Länge der Beaufschlagungsseiten (9a) der Nutzbreite des Siebbelages (2) entspricht.

4. Vorrichtung nach einem der Ansprüche 1 bis 3, dadurch gekennzeichnet, daß die Schlagleisten (9) mit ihre Schwingungsrichtung festlegenden Führungen (13, 16 bzw. 13, 19) ausgestattet sind.

5. Vorrichtung nach einem der Ansprüche 1 bis 4, dadurch gekennzeichnet, daß die Schlagleisten (9) unter Zwischenschaltung von Federelementen (14, 15) an einer ortsfesten Tragkonstruktion (16) abgestützt sind.

6. Vorrichtung nach einem der Ansprüche 1 bis 5, dadurch gekennzeichnet, daß die Verbindungsglieder (18) zwischen dem Schwingungsantrieb (3, 7) und den Schlagleisten (9) in sich starr ausgebildet sind.

7. Vorrichtung nach einem der Ansprüche 1 bis 5, dadurch gekennzeichnet, daß die Verbindungsglieder (17) zwischen dem Schwingungsantrieb (3, 7) und den Schlagleisten (9) als nur Zugkräfte aufnehmende Zugelemente ausgebildet sind.

8. Vorrichtung nach einem der Ansprüche 1 bis 7, dadurch gekennzeichnet, daß zumindest eines der sich bei der Beaufschlagung berührenden Teile - die Schlagleiste (9)und der Siebbelag (2) - im Berührungsabschnitt mit einer nachgiebigen Beschichtung (19 bzw. 20) ausgestattet ist.

9. Vorrichtung nach einem der Ansprüche 1 bis 8, dadurch gekennzeichnet, daß sie zur Naßabsiebung eingesetzt wird.

10. Vorrichtung nach einem der Ansprüche 1 bis 9, dadurch gekennzeichnet, daß sie bei Flotationsvorgängen als Kontrollsieb eingesetzt wird.
